# EUROPÄISCHE PATENTSCHRIFT

(11) **EP 3 811 837 B1**
(45) Veröffentlichungstag und Bekanntmachung des Hinweises auf die Patenterteilung: **07.06.2023**
(21) Anmeldenummer: 20202011.1
(22) Anmeldetag: 15.10.2020
(51) Int. Cl.: A47L 9/12

(54) **STAUBBEUTEL FÜR EINEN STAUBSAUGER**
DUST BAG FOR A VACUUM CLEANER
SAC À POUSSIÈRE POUR UN ASPIRATEUR

(30) Priorität: 22.10.2019 DE 102019128442
(43) Veröffentlichungstag der Anmeldung: 28.04.2021
(73) Patentinhaber: Miele & Cie. KG, 33332 Gütersloh (DE)
(72) Erfinder: Buhl, David, 32139 Spenge (DE); van gen Hassend, Kay, 48336 Sassenberg (DE)

(56) Entgegenhaltungen:
- EP-B1- 2 502 538
- FR-A1- 2 366 866
- GB-A- 1 396 326

## Beschreibung

Die Erfindung betrifft einen Staubbeutel gemäß dem Oberbegriff von Anspruch 1

Der Staubsauger umfasst ein Gebläse zur Erzeugung eines Saugluftstroms sowie einen von Wandungen räumlich eingefassten Staubraum zur Aufnahme eines Staubbeutels. Ferner weist der Staubsauger einen Deckel auf, mittels dessen ein zumindest im Wesentlichen dichtes Verschließen des Staubraums gegen eine Umgebung ermöglicht ist. Der Staubbeutel, welcher im Sinne der vorliegenden Anmeldung dazu geeignet ist, in den Staubraum eines Staubsaugers eingesetzt zu werden, umfasst seinerseits einen Sammelraum, der von einer flexiblen Hülle eingefasst ist. Die Hülle kann insbesondere aus zwei, beispielsweise in einem Randbereich verschweißten Lagen aus einem Vliesstoff gebildet sein. Ebenso ist jedoch auch vorstellbar, dass die Hülle aus einem (mehrlagigen) Papier besteht. Ferner umfasst der Staubbeutel eine an der Hülle angeordnete Einströmöffnung. Die Einströmöffnung kann hierbei beispielsweise mit einem Staubverschluss versehen sein, welcher Laschen aufweist, die in eine entsprechende Halterung im Staubraum des Staubsaugers einschiebbar sind. Die Einströmöffnung dient zur zumindest mittelbaren Verbindung des Staubbeutels mit einem Saugkanal, mittels dessen Schmutzpartikel in den Staubbeutel leitbar sind. Die Hülle des Staubbeutels ist mit einer Vielzahl von Perforationen versehen. Hierdurch kann der Saugluftstrom, mittels dessen die Schmutzpartikel durch die Einströmöffnung hindurch in den Sammelraum saugbar sind, durch die Hülle hindurch aus dem Sammelraum entweichen. Dabei weisen die Perforationen einen derart geringen Durchmesser auf, dass ein Durchtritt zumindest eines überwiegenden Anteils der Schmutzpartikel durch die Perforationen hindurch verhindert ist. Auf diese Weise kann der mit Schmutzpartikeln beladene Saugluftstrom, der durch die Einströmöffnung hindurch in den Sammelraum leitbar ist, mittels Durchtritts durch die Hülle gefiltert werden, wobei zumindest ein Großteil der Schmutzpartikel abscheidbar ist.

Im Sinne der vorliegenden Erfindung werden Staubsauger jeglicher Art als Staubsauger verstanden. Insbesondere betrifft die vorliegende Erfindung sogenannte Bodenstaubsauger, bei denen ein Gehäuse, welches zumindest das Gebläse und den Staubraum enthält, mittels eines flexiblen Schlauchs mit einem typischerweise metallischen Saugrohr, welches an einem Ende mit einer Bodendüse versehen ist, strömungsmäßig verbunden ist. Ebenso sind gemäß der vorliegenden Erfindung auch sogenannte Handstaubsauger umfasst, bei denen typischerweise das Gehäuse mittels eines starren Rohres mit einer Bodendüse verbunden ist.

Im Zuge einer Installation des Staubbeutels wird der selbige in den Staubraum des Staubsaugers eingelegt und hierbei in aller Regel mit seiner Einströmöffnung strömungsmäßig mittels eines Saugschlauchs undloder ein Saugrohr mit einer Bodendüse des Staubsaugers verbunden. Um hierbei sicherzustellen, dass der mit den Schmutzpartikeln behaftete Saugluftstrom möglichst ausschließlich in den Staubbeutel und nicht an der Einströmöffnung vorbei in den Staubraum strömt, wird der Staubbeutel typischerweise mit Laschen eines Staubverschlusses in eine entsprechende Halterung eingesetzt. Üblicherweise ist gegenüberliegend das Gebläse des Staubsaugers angeordnet, mittels dessen der Saugluftstrom erzeugt wird. In aller Regel ist der Staubbeutel hierbei derart in dem Staubraum des Staubsaugers angeordnet, dass die von dem Gebläse erzeugte Saugluftströmung nicht nur den Staubbeutel selbst, sondern auch einen den Staubbeutel umgebenden Durchströmungsbereich des Staubraums durchsetzt. Folglich bewirkt der mittels des Gebläses erzeugte Saugluftstrom eine Druckminderung sowohl in dem Staubraum als auch in dem Sammelraum des Staubbeutels. Dabei verhält es sich so, dass der Druck innerhalb des Sammelraums bei zunehmendem Füllgrad des Staubbeutels sinkt, da die eingesaugten Schmutzpartikel die Perforationen der Hülle fortlaufend weiter verschließen. Mithin tritt infolge einer Filterwirkung des Staubbeutels ein Druckabfall auf. Bei zunehmendem Füllgrad des Staubbeutels steigt somit eine Druckdifferenz zwischen dem Durchströmungsbereich des Staubraums und dem Sammelraum des Staubbeutels. Folge ist, dass die Hülle des Staubbeutels an Wandungen des Staubraums des Staubsaugers gesogen wird, wodurch ein Durchtritt des Saugluftstroms in Bereichen, die unmittelbar an einer Wandung des Staubraums anliegen, erheblich erschwert wird und mithin eine Verminderung der Saugleistung des Staubsaugers bewirkt, die einem Verwender des Staubsaugers in der Regel mittels einer Staubbeutelwechselanzeige angezeigt wird.

Zur Umgehung dieses Problems sind bekannte Staubsauger in aller Regel mit Halteelementen, beispielsweise in Form von Rippen, versehen, welche an den Wandungen des Staubraums angeordnet sind und sich ausgehend von den Wandungen in den Staubraum erstrecken. Die Halteelemente bilden dabei eine Auflagefläche für den Staubbeutel und erfüllen somit eine Stützfunktion. Für eine optimale Funktionsweise des Staubsaugers ist die Auslegung der Halteelemente, insbesondere deren Anordnung sowie die Geometrie, entscheidend. Einerseits ist es erstrebenswert, die Auflagefläche gering zu halten, um die äußere Mantelfläche des Staubbeutels nicht zusätzlich zu verschließen und hierdurch eine Verminderung der Saugleistung zu bewirken. Andererseits erfordert eine optimale Auslegung der Halteelemente jedoch, dass die Auflagefläche derart dimensioniert ist, dass ein Eindrücken des Staubbeutels in durch die Halteelemente erzeugte Zwischenräume im Hinblick auf eine Verminderung der Saugleistung verhindert wird. Dabei bestimmt die Position des Gebläses wie auch die der Einströmöffnung die geeignete Auslegung der Halteelemente. Zudem können insbesondere rippenaratige Halteelemente in Richtung der Saugluftströmung angeordnet sein, sodass sie letztere möglichst wenig behindern.

Als problematisch bei den bekannten Staubsaugern hat es sich herausgestellt, dass die Halteelemente speziell an eine bestimmte Motorenvariante sowie auf die von dem jeweiligen Hersteller bereit gestellten Staubbeutel angepasst sind. Wird jedoch beispielsweise ein Staubbeutel eines Fremdfabrikats eines von dem Hersteller des Staubsaugers abweichenden Herstellers verwendet, kann es mitunter dazu kommen, dass ein geringer Anteil der Schmutzpartikel an dem Saugbeutel vorbei in den Staubraum geleitet wird und hierdurch zu einer Verunreinigung desselbigen führt. Eine anschließende Reinigung des Staubraums hat sich aufgrund der vorragenden Halteelemente als müßig und zeitintensiv heraus gestellt, sodass in der Praxis oftmals etwaige Verunreinigungen des Staubraums hingenommen werden inklusive der sich dadurch ergebenden Hygienemängel. Neben diesem Nachteil wird ebenso das optische Erscheinungsbild des Staubraums durch die Halteelemente getrübt.

Die EP 2 502 538 B1 sieht einen Staubbeutel vor, dessen Wandungen mittels einer Verbindungseinrichtung miteinander verbunden sind. Ferner ist vorgesehen, dass zumindest eine Wandung mit Oberflächenfalten versehen ist, welche sich bei Betrieb des Staubsaugers aufgrund des Saugluftstroms gegen eine Außenfläche des Staubbeutels aufstellen. Die Oberflächenfalten sollen sich zur Vergrößerung der Fläche des Staubbeutels eignen, um hierdurch eine höhere Staubaufnahmekapazität zu bewirken. Mittels der Verbindungseinrichtung soll der Abstand zwischen den Wandungen derart einstellbar sein, dass eine optimale Entfaltung der Oberflächenfalten ermöglicht wird.

Die FR 2 366 866 A1 offenbart einen Staubbeutel für einen Staubsauger mit einer Hülle, welche mit einer Vielzahl von Perforationen versehen ist, sodass ein Saugluftstrom, mittels dessen Schmutzpartikel durch die Einströmöffnung hindurch in den Sammelraum saugbar sind, durch die Hülle hindurch aus dem Sammelraum entweichen kann. Außen an der Hülle ist ein Abstandselement angeordnet, welches sich ausgehend von der äußeren Mantelfläche in eine von der Hülle abgewandte Richtung erstreckt, sodass die Hülle von der Wandung des Staubraums beabstandet wird.

Die EP 2 502 538 B1 offenbart einen Staubbeutel mit einer Hülle, welche auf ihrer Außenseite Falten ausbildet. Diese Falten sind dazu geeignet, den Staubbeutel von einer Wandung des Staubraumes abschnittsweise zu beabstanden.

Der vorliegenden Anmeldung liegt mithin die Aufgabe zugrunde, die vorgenannten Nachteile zu überwinden und eine vereinfachte Reinigung des Staubraums des Staubsaugers zu ermöglichen.

Die zugrunde liegende Aufgabe wird erfindungsgemäß mittels eines Staubbeutels mit den Merkmalen des Anspruchs 1 gelöst. Vorteilhafte Ausgestaltungen ergeben sich aus den Unteransprüchen 2 bis 10.

Der erfindungsgemäße Staubbeutel ist durch mindestens ein an der Hülle angeordnetes Abstandselement gekennzeichnet, das sich ausgehend von einer äußeren Mantelfläche der Hülle in eine von der Hülle abgewandte Richtung erstreckt, sodass die Hülle im Zuge einer Installation des Staubbeutels in einem Staubraum eines Staubsaugers mittels Wirkung des Abstandselements zumindest bereichsweise von einer Wandung des Staubraums beabstandet haltbar ist.

Der erfindungsgemäße Staubbeutel hat viele Vorteile. Insbesondere verhindert das Abstandselement zumindest bereichsweise ein "Ansaugen" des Staubbeutels an die Wandung des Staubsaugers infolge der vorstehend beschriebenen Druckdifferenz zwischen dem Durchströmungsbereich und dem Sammelraum des Staubbeutels. Hierdurch kann vorzugsweise die gesamte Hülle des Staubbeutels zur Aufnahme der eingesaugten Schmutzpartikel genutzt werden. Das Abstandselement erfüllt somit die von den bekannten Halteelementen erzielte Abstandsfunktion. Vorteilhafter Weise ist das Abstandselement jedoch an dem Staubbeutel und mithin nicht an einer Wandung des Staubraums des Staubsaugers angeordnet. Das Erfordernis von an der Wandung des Staubraums angeordneten Halteelementen, wie sie aus dem Stand der Technik bekannt sind, entfällt somit zumindest in Bereichen des Staubbeutels, welche mit einem oder mehreren Abstandselementen versehen sind.

Gemäß einer vorteilhaften Ausgestaltung der Erfindung ist vorgesehen, dass der Staubbeutel mit einer Vielzahl von Abstandselementen versehen ist, die zumindest bereichsweise verteilt an der Hülle angeordnet sind. Vorzugsweise weist der Staubbeutel dabei derart viele Abstandselemente auf, dass die Ausbildung von bekannten Halteelementen in dem Staubraum des Staubsaugers vollständig entfallen kann. Insbesondere kann hierdurch eine vereinfachte Reinigung des Staubraums erzielt werden, da die Wandung des Staubraums insbesondere glatt und ohne Vorsprünge ausgeführt sein kann. Eine solche Wandung kann besonders einfach mittels eines Reinigungstuchs gereinigt werden. Ferner wird das optische Erscheinungsbild des Staubraums positiv beeinflusst.

Eine vorzugsweise Ausgestaltung sieht vor, dass zumindest ein Teil der Abstandselemente derart an der Hülle angeordnet sind, dass sie gemeinsam einen Streifen von Abstandselementen bilden. Die Anordnung der Abstandselemente in einem Streifen ist insbesondere im Hinblick auf eine Stützkraft derselben besonders vorteilhaft. Hierdurch kann der Staubbeutel besonders gut gegen ein unbeabsichtigtes Ansaugen infolge der vorherrschenden Druckdifferenzen gestützt werden. Beispielsweise ist vorstellbar, dass die Abstandelemente derart angeordnet sind, dass sie einer von den bekannten Halteelementen vorgegebenen Geometrie folgen. Denkbar ist somit, dass die Geometrie der Halteelemente gewissermaßen spiegelbildlich auf die Hülle des Staubbeutels übertragen ist. Vorteilhafter Weise kann somit die bereits auf das jeweilige Modell des Staubsaugers angepasste Geometrie einfach übernommen werden. Die erfindungsgemäßen Abstandselemente erfüllen hierdurch analog die Abstandsfunktion der Halteelemente, führen jedoch zu einer Verbesserung des Staubraums des Staubsaugers im Hinblick auf eine vereinfachte Reinigung sowie das optische Erscheinungsbild.

Gemäß einer vorteilhaften Ausgestaltung der Erfindung ist daher vorgesehen, dass Abstandselemente zumindest an einer Unterseite der Hülle, die bei einem bestimmungsgemäßen Einsetzen des Staubbeutels in den Staubraum des Staubsaugers einem Boden des Staubraums zugewandt ist, angeordnet sind. Ferner ist gemäß einem weiteren Merkmal der Erfindung vorgesehen, dass Abstandselemente zumindest an einem Seitenabschnitt der Hülle, die bei einem bestimmungsgemäßen Einsetzen des Staubbeutels in den Staubraum des Staubsaugers einer Seitenwandung des Staubraums zugewandt ist, angeordnet sind. Ebenso ist vorstellbar, dass der Staubbeutel vollständig, das heißt an allen seinen Seiten, mit Abstandselementen versehen ist. Hierdurch kann mithin gänzlich auf die Anordnung von Rippen oder ähnlichen Haltestrukturen an den Wandungen des Staubraums verzichtet werden.

Ferner ist es besonders vorteilhaft, wenn das mindestens eine Abstandselement, vorzugsweise sämtliche Abstandselemente, derart steif ausgebildet ist, dass es dazu geeignet ist, die Hülle des Staubbeutels bei dessen Vorliegen in einem Leerzustand lokal zu stützen, sodass die Hülle in einem Wirkungsbereich des Abstandselements mittels des Abstandselements in einem Abstand zu einer Wandung des Staubraums haltbar ist. In der Erfindung ist das Abstandselement gleichwohl derart verformbar, dass bei Vorliegen des Staubbeutels in einem Füllzustand, in dem der Staubbeutel zu einem solchen Grad mit Schmutzpartikeln gefüllt ist, dass er gewechselt werden sollte, das Abstandselement "kollabiert", wodurch der Abstand der Hülle zu der Wandung des Staubraums in dem Wirkungsbereich des Abstandselements reduziert wird, vorzugsweise sich die Hülle des Staubbeutels an die zugeordnete Wandung des Staubraums des Staubsaugers anlegt.

Der Staubbeutel liegt typischerweise vor der ersten Benutzung in seinem Leerzustand vor. In diesem Zustand ist der Staubbeutel frei von Schmutzpartikeln. Ebenso wird jedoch unter dem Leerzustand des Staubbeutels im Sinne der vorliegenden Anmeldung der Zustand verstanden, in dem der selbige weder leer, also frei von Schmutzpartikeln ist, noch derart gefüllt ist, dass eine weitere Aufnahme von Schmutzpartikeln zumindest stark verringert ist. Vielmehr handelt es sich bei dem Leerzustand ebenfalls um einen "Zwischenzustand", in welchem der Staubbeutel zur Aufnahme von Schmutzpartikeln vorgesehen ist. In dem Füllzustand des Staubbeutels ist der selbige hingegen derart mit Schmutzpartikeln gefüllt, dass die Saugleistung des Staubsaugers derart verringert ist, dass eine Aufnahme weiterer Schmutzpartikel zumindest stark vermindert ist, da der Saugluftstrom die Perforationen der Hülle lediglich erschwert durchdringen kann. Bei Erreichen des Füllzustands sollte der Staubbeutel gewechselt werden.

In dem Leerzustand des Staubbeutels ermöglicht das Abstandselement eine Stützung des Staubbeutels gegen die Wandungen des Staubraums. Insbesondere ist das Abstandselement derart steif ausgebildet, dass es das Eigengewicht des Staubbeutels sowie die sich infolge des an der Hülle des Staubbeutels anfallenden Druckabfalls entstehende Druckkraft in die Wandung des Staubraums abtragen kann. Bei Betrieb des Staubsaugers bewirkt die Druckdifferenz zwischen dem Sammelraum und dem Durchströmungsraum eine Ansaugung des Staubbeutels gegen die Abstandselemente, welche mit zunehmenden Füllgrad des Staubbeutels ansteigt. Zudem steigt das Eigengewicht des Staubbeutels aufgrund der sich darin ansammelnden Schmutzpartikel. Bei Erreichen einer für das jeweilige Abstandselement gegebenen Grenzkraft knickt das Abstandselement beispielsweise in der Mitte elastisch ein. Ebenfalls vorstellbar ist auch, dass ein Ende des Abstandselements von einem Kontaktpunkt an der Wandung des Staubraums, welchen das Ende des Abstandselements in dem Leerzustand berührt, elastisch ausweicht. Das Abstandselement ist vorzugsweis derart dimensioniert, dass dieses Knicken bzw. Ausweichen eintritt, sobald der Staubbeutel seinen Füllzustand erreicht. In jedem Fall wird hierdurch der Abstand zwischen der Hülle und der zugeordneten Wandung des Staubraums reduziert, vorzugsweise auf null. Folge ist ein Anliegen der Hülle an die Wandung des Staubraums, welche zu einer Verringerung der Saugleistung führt, die dem Verwender beispielsweise mittels einer Staubbeutelwechselanzeige angezeigt wird.

Bei bekannten, mit Halteelementen versehenen Staubsaugern erfolgt der Druckabfall kontinuierlich. Dies hat sich jedoch insbesondere im Hinblick auf Staubsauger mit einer niedrigen Leistungsaufnahme als problematisch herausgestellt. Aufgrund der ohnehin geringen Druckunterschiede zwischen dem Sammelraum und dem Durchströmungsberiech des Staubraums kann das Erreichen des maximalen Füllzustands des Staubbeutels in aller Regel nicht von der Staubbeutelwechselanzeige erfasst werden. Das Einknicken der erfindungsgemäßen Abstandselemente führt zu einem abrupten Abfall des Drucks. Dabei hat es sich herausgestellt, dass ein schlagartiger Druckabfall besonders gut von der Staubbeutelwechselanzeige eines mit einer niedrigen Leistungsaufnahme versehenen Staubsaugers erfasst werden kann. Vorteilhafter Weise kann somit auch dem Verwender von Staubsaugern mit niedrigen Leistungsaufnahmen der Füllstand des Staubbeutels von der Staubbeutelwechselanzeige angezeigt werden. Der Verwender des Staubsaugers wird damit darauf hingewiesen, dass ein Wechsel des Staubbeutels nötig ist.

Eine vorteilhafte Ausgestaltung der Erfindung sieht vor, dass mindestens ein Abstandselement, vorzugsweise sämtliche Abstandselemente, noppenförmig oder borstenförmig ausgebildet sind, wobei vorzugsweise eine Länge eines jeweiligen Abstandselements dessen Durchmesser um mindestens das 10-fache, vorzugsweise mindestens das 30-fache, übersteigt. Es hat sich herausgestellt, dass die langgestreckte Ausgestaltung der Abstandselemente die Eigenschaft aufweist, bei Erreichen einer bestimmten äußeren Krafteinwirkung besonders vorteilhaft einzuknicken. Eine hierzu erforderliche Kraft hängt von dem Verhältnis zwischen der Länge und dem Durchmesser des Abstandselements sowie von dem Material des Abstandselements ab. Folglich ermöglicht die vorstehende Ausgestaltung des Abstandselements eine vorherige Festlegung eines Wechselintervalls des Staubbeutels.

Vorzugsweise beträgt eine Länge des Abstandselements dabei mindestens 5 mm, vorzugsweise mindestens 10 mm, weiter vorzugsweise mindestens 15 mm. Es hat sich herausgestellt, dass eine derartige Länge des Abstandselements besonders gut geeignet ist, um den benötigten Abstand zwischen dem Staubraum und dem Staubbeutel zu erzielen und ferner zu einem geeigneten Wechselintervall führt.

Eine weitere Ausgestaltung der Erfindung sieht ferner vor, dass das Abstandselement von einem flexiblen Kunststoff, insbesondere Polypropylen oder einem thermoplastischen Elastomer, gebildet ist. Vorteilhafter Weise kann das Wechselintervall somit ebenfalls mittels einer geeigneten Auswahl des Materials des Abstandselements festgelegt werden. Ferner sind die vorstehenden Materialien besonders einfach an einem Staubbeutel anzubringen, so beispielsweise mittels des Hotmelt-Verfahrens. Hierbei wird ein Ende des Abstandselements bis zu einer Temperatur erhitzt wird, bei der eine Verformung des Materials ermöglicht wird. Dieses Ende wird auf der äußeren Mantelfläche der Hülle des Abstandselements platziert. Beim Erkalten des Materials erfolgt eine kraftschlüssige Verbindung mit der Hülle. Ferner ist es auch denkbar, das Abstandselement mittels Web- oder Stopfverfahren an der äußeren Mantelfläche des Staubbeutels anzuordnen. Bei dem Webverfahren wird das Abstandselement maschinell als Faden in die äußere Mantelfläche des Staubbeutels eingewebt. Bei dem Stopfverfahren wird das Abstandselement in die äußere Mantelfläche "gestopft".

Eine besonders vorteilhafte Weiterentwicklung des erfindungsgemäßen Staubbeutels sieht vor, dass das Abstandselement luftundurchlässig ist. Vorteilhafter Weise kann somit verhindert werden, dass das Abstandselement ebenfalls an die Wandung des Staubraums gesogen wird und hierdurch nicht mehr zur Stützung des Staubbeutels beiträgt. Ebenso wird die Stabilität des Abstandselements verbessert.

Eine vorteilhafte Ausgestaltung der Erfindung sieht vor, dass das Abstandselement reversibel knickbar ist. Es ist denkbar, dass der Staubbeutel bei einer Befüllung zeitweise ungleichmäßig befüllt wird, wodurch der Staubbeutel lokal einer höheren Belastung ausgesetzt würde. Um zu verhindern, dass das Abstandselement in diesem Fall dauerhaft in einer abgeknickten Stellung verweilt - und damit die Saugleistung des Staubsaugers vermindert - ist es besonders vorteilhaft, wenn das Abstandselement reversibel knickbar ist, sodass das selbige mithin wieder in seine ursprüngliche Form zurückkehren kann, sobald die Schmutzpartikel gleichmäßig in dem Staubbeutel verteilt wurden.

Zwei Ausführungsbeispiele der Erfindung sind in den Zeichnungen rein schematisch dargestellt und werden nachfolgend näher beschrieben. Es zeigt:
- Figur 1: eine perspektivische Ansicht eines Staubsaugers
- Figur 2: einen vertikalen Schnitt durch einen erfindungsgemäßen Staubbeutel,
- Figur 3: wie Figur 2, mit abgeknickten Abstandselementen,
- Figur 4: eine Frontansicht des Staubbeutels aus Figur 2,
- Figur 5: eine perspektivische Ansicht eines Abstandselements aus Figur 2,
- Figur 6: einen vertikalen Schnitt durch einen weiteren erfindungsgemäßen Staubbeutel und
- Figur 7: eine perspektivische Ansicht eines weiteren Abstandselements aus Figur 6.

**Figur 1** zeigt einen Staubsauger **2.** Der Staubsauger **2** weist ein Gehäuse **17** auf, welches einen Innenraum **18** begrenzt und mittels eines Deckels **16** zumindest im Wesentlichen dichtend gegen eine Umgebung verschließbar ist. In dem Innenraum **18** des Staubsaugers **2** sind ein Gebläse **15** sowie ein von Wandungen **9** räumlich eingefasster Staubraum **8** zur Aufnahme eines Staubbeutels **1** angeordnet. Mittels des Gebläses **15** wird ein Saugluftstrom erzeugt, welcher eine Mobilisierung sowie einen Abtransport der sich auf einer Bodenfläche **19** eines zu reinigenden Raumes **20** befindlichen Schmutzpartikel bewirkt. Hierzu umfasst der Staubsauger **2** eine Bodendüse **21,** welche strömungsmäßig mittels eines Saugrohrs **22** und eines angrenzenden Saugschlauchs **23** mit dem Gebläse **15** verbunden ist. Die Schmutzpartikel werden hierbei von der Bodendüse **21** über das Saugrohr **22** und den Saugschlauch **23** in den Staubbeutel **1** geleitet und dort verwahrt. Das Erreichen einer maximalen Füllmenge des Staubbeutels **1** wird einem Verwender des Staubsaugers **2** von einer Staubbeutelwechselanzeige **24** angezeigt.

Ein erstes Ausführungsbeispiel eines erfindungsgemäßen Staubbeutels 1 ist in den **Figuren 2 bis 5** gezeigt. Der erfindungsgemäße Staubbeutel **1** umfasst einen von einer flexiblen Hülle **3** eingefassten Sammelraum **4** sowie eine in der Hülle **3** angeordnete Einströmöffnung **5.** Die Einströmöffnung **5** ist mit einem Staubverschluss **25** versehen. Der Staubverschluss **25** ist aus Pappe gebildet und weist zwei, sich ausgehend von der Einströmöffnung **5** erstreckende Laschen auf. Der Staubbeutel **1** wird bei Inbetriebnahme des Staubsaugers **2** in den Staubraum **8** eingesetzt. Hierbei lassen sich die Laschen des Staubverschlusses **25** in eine nicht gesondert in den Figuren dargestellte Halterung im Staubraum **8** einschieben, um den Staubbeutel **1** in dem Staubraum **8** zu fixieren und gleichzeitig sicherzustellen, dass der mit den Schmutzpartikeln behaftete Saugluftstrom lediglich den Staubbeutel **1** durchströmt. Dabei füllt der Staubbeutel **1** den Staubraum **8** nicht vollständig aus, sodass ein Durchströmungsbereich **26** vorliegt, welcher sich ausgehend von einer äußeren Mantelfläche **7** des Staubbeutels **1** zu den Wandungen **9** des Staubraums **8** hin erstreckt. In einem Betriebszustand des Staubsaugers **2** bewirkt der durch das Gebläse **15** erzeugte Saugluftstrom eine Ansaugung der Schmutzpartikel ausgehend von der Bodendüse **21** in den Sammelraum **4** des Staubbeutels **1.** Die Hülle **3** des Staubbeutels **1** ist aus einem Vliesstoff gebildet und weist eine Vielzahl von Perforationen auf. Hierbei weisen die Perforationen der Hülle **3** einen derart geringen Durchmesser auf, dass ein Durchtritt zumindest eines überwiegenden Anteils des Schmutzpartikel durch die Perforationen verhindert ist, sodass die Schmutzpartikel in dem Staubbeutel **1** gehalten und somit aus dem Saugluftstrom abgeschieden werden. Der Saugluftstrom kann hingegen durch die Perforationen der Hülle **3** hindurch aus dem Sammelraum **4** in den Durchströmungsbereich **26** des Staubraums **8** entweichen. Bei ansteigendem Füllgrad des Staubbeutels **1** werden die Perforationen der Hülle **3** zunehmend von den Schmutzpartikeln zugesetzt, sodass der Staubbeutel **1** einen Druckabfall in dem Staubraum **8** bewirkt. Als Folge ergibt sich eine Differenz zwischen dem Druck innerhalb des Sammelraums **4** des Staubbeutels **1** und dem Durchströmungsbereich **26** des Staubraums **8** sowie eine Druckkraft infolge eines erhöhten Eigengewichts des Staubbeutels **1,** wodurch die Hülle **3** des Staubbeutels **1** mit zunehmendem Füllgrad stärker an die Wandung **9** des Staubraums **8** gesogen wird.

Die Hülle **3** ist bereichsweise mit einer Vielzahl von Abstandselementen **6** versehen, welche sich ausgehend von der äußeren Mantelfläche **7** der Hülle **3** in eine von der Hülle **3** abgewandte Richtung erstrecken. Die Abstandselemente **6** sind, wie in **Figur 5** gezeigt, borstenförmig ausgeformt und weisen Länge **12** auf, die einen Durchmesser **13** um mindestens das **10**-fache übersteigt. Dabei sind die Abstandselemente **6,** wie in der **Figur 4** gezeigt, gleichmäßig an einer Unterseite **11** der Hülle 3 angeordnet, die bei einem bestimmungsmäßigen Einsetzen des Staubbeutels **1** in den Staubraum **8** des Staubsaugers **2** einem Boden **10** des Staubraums **8** zugewandt sind. Die Abstandselemente **6** sind aus einem flexiblen Kunststoff ausgebildet und luftundurchlässig. In einem, wie in der **Figur 2** gezeigten, Leerzustand des Staubbeutels **1** stützen die Abstandselemente **6** die Hülle **3** des Staubbeutels 1 in einem Abstand **14** gegen die Wandungen **9** des Staubraums **8** ab, um zu verhindern, dass der Staubbeutel **1** angesaugt wird und hierdurch eine Verringerung der Saugleistung bewirkt.

In dem Füllzustand hingegen, welcher in **Figur 3** gezeigt ist, bewirkt eine Druckdifferenz zwischen dem Sammelraum **4** des Staubbeutels **1** und dem Durchströmungsraum **26** sowie das erhöhte Eigengewicht des Staubbeutels **1** eine Krafteinwirkung auf die Abstandselemente **6,** welche zur Folge hat, dass die Abstandselemente **6** einknicken. Hierdurch erfolgt eine Verringerung des Abstands **14** zwischen der Hülle **3** des Staubbeutels 1 und der Wandung **9** des Staubraums **8,** welche mithin dazu führt, dass der Druck schlagartig abfällt. Dieser Druckabfall wird dem Verwender des Staubsaugers **2** über die Staubbeutelwechselanzeige **24** angezeigt. Der Verwender wird damit darauf hingewiesen, dass ein Wechsel des Staubbeutels **1** nötig ist.

**Figuren 6** **und** **7** zeigen eine zweite Ausgestaltung eines erfindungsgemäßen Staubbeutels **1.** Dabei ist der Staubbeutels **1** grundsätzlich analog zu dem zuvor beschriebenen Staubbeutel **1** aufgebaut und unterscheidet sich lediglich durch die Ausgestaltung der Abstandselemente **6.** Im Gegensatz zu dem ersten Ausführungsbeispiel sind die Abstandselemente **6** in Form von Schlaufen gebildet. Bei der Herstellung des Staubbeutels **1** wird ein Kunststoff extrudiert und im plastischen Zustand punktuell auf der äußeren Mantelfläche **7** des Staubbeutels **1** abgesetzt. Die hierdurch entstandenen Schlaufen sind einerseits, wie in **Figur 7** gezeigt, punktförmig an der Hülle des Staubbeutels fixiert. Andererseits stehen die Schlaufen nach der Installation des Staubbeutels **1,** wie in **Figur 6** gezeigt, punktuell mit dem Boden **10** des Staubraums **8** in Kontakt. Auch hier erfüllen die Abstandselemente **6** eine Stützfunktion, um die Hülle **3** vor einem Ansaugen zu bewahren. Bei Einwirken einer bestimmten, durch die Druckdifferenzen sowie einer infolge des zunehmenden Eigengewichts hervorgerufenen Kraft auf die Schlaufen **6** weichen diese jedoch derart von der Wandung **9** des Staubraums **8** ab, dass eine Ansaugung der Hülle **3** des Staubbeutels **1** an die Wandungen **9** des Staubraums **8** ermöglicht wird. Auch hier wird dem Verwender das Erreichen des Füllzustands des Staubbeutels **1** von der Staubbeutelwechselanzeige **24** signalisiert.

### Bezugszeichenliste

- 1: Staubbeutel
- 2: Staubsauger
- 3: Hülle
- 4: Sammelraum
- 5: Einströmöffnung
- 6: Abstandselement
- 7: Mantelfläche
- 8: Staubraum
- 9: Wandung
- 10: Boden
- 11: Unterseite
- 12: Länge
- 13: Durchmesser
- 14: Abstand
- 15: Gebläse
- 16: Deckel
- 17: Gehäuse
- 18: Innenraum
- 19: Bodenfläche
- 20: Raum
- 21: Bodendüse
- 22: Saugrohr
- 23: Saugschlauch
- 24: Staubbeutelwechselanzeige
- 25: Staubverschluss
- 26: Durchströmungsbereich

## Patentansprüche

1. Staubbeutel (1) für einen Staubsauger (2), umfassend
- einen von einer flexiblen Hülle (3) eingefassten Sammelraum (4) sowie
- eine in der Hülle (3) angeordnete Einströmöffnung (5),
wobei die Hülle (3) mit einer Vielzahl von Perforationen versehen ist, sodass ein Saugluftstrom, mittels dessen Schmutzpartikel durch die Einströmöffnung (5) hindurch in den Sammelraum (4) saugbar sind, durch die Hülle (3) hindurch aus dem Sammelraum (4) entweichen kann,
wobei die Perforationen einen derart geringen Durchmesser aufweisen, dass ein Durchtritt zumindest eines überwiegender Anteils der Schmutzpartikel durch die Perforationen hindurch verhindert ist,
**gekennzeichnet durch**
mindestens ein an der Hülle (3) angeordnetes Abstandselement (6), das sich ausgehend von einer äußeren Mantelfläche (7) der Hülle (3) in eine von der Hülle (3) abgewandte Richtung erstreckt, sodass die Hülle im Zuge einer Installation des Staubbeutels (1) in einem Staubraum (8) des Staubsaugers (2) mittels Wirkung des Abstandselements (6) zumindest bereichsweise von einer Wandung (9) des Staubraums (8) beabstandet haltbar ist, wobei das Abstandselement (6) derart verformbar ausgebildet ist, dass es dazu geeignet ist, die Hülle (3) des Staubbeutels (1) bei dessen Vorliegen in einem Leerzustand lokal zu stützen, sodass die Hülle (3) in einem Wirkungsbereich des Abstandselements (6) mittels des Abstandselements (6) in einem Abstand (14) zu einer Auflagefläche haltbar ist, wobei das Abstandselement (6) bei Vorliegen des Staubbeutels (1) in einem Füllzustand derart verformbar ist, dass der Abstand (14) der Hülle (3) in dem Wirkungsbereich des Abstandselements (6) so reduziert wird, dass sich die Hülle des Staubbeutels an die zugeordnete Wandung des Staubraums des Staubsaugers anlegt.

2. Staubbeutel (1) nach Anspruch 1, **gekennzeichnet durch** eine Vielzahl von Abstandselementen (6), die zumindest bereichsweise verteilt an der Hülle (3) angeordnet sind.

3. Staubbeutel (1) nach Anspruch 2, **dadurch gekennzeichnet, dass** zumindest ein Teil der Abstandselemente (6) derart an der Hülle (3) angeordnet sind, dass sie gemeinsam einen Streifen von Abstandselementen (6) bilden.

4. Staubbeutel (1) nach Anspruch 2 oder 3, **dadurch gekennzeichnet, dass** Abstandselemente (6) zumindest an einer Unterseite (11) der Hülle (3), die bei einem bestimmungsgemäßen Einsetzen des Staubbeutels (1) in den Staubraum (8) des Staubsaugers (2) einem Boden (10) des Staubraums (8) zugewandt ist, angeordnet sind.

5. Staubbeutel (1) nach einem der Ansprüche 2 bis 4, **dadurch gekennzeichnet, dass** Abstandselemente (6) zumindest an einem Seitenabschnitt der Hülle (3), die bei einem bestimmungsgemäßen Einsetzen des Staubbeutels (1) in den Staubraum (8) des Staubsaugers (2) einer Seitenwandung des Staubraums (8) zugewandt ist, angeordnet sind.

6. Staubbeutel (1) nach einem der Ansprüche 1 bis 5, **dadurch gekennzeichnet, dass** mindestens ein Abstandselement (6), vorzugsweise sämtliche Abstandselemente (6), noppenförmig oder borstenförmig ausgebildet sind, wobei vorzugsweise eine Länge (12) eines jeweiligen Abstandselements (6) dessen Durchmesser (13) um mindestens das 10-fache, vorzugsweise mindestens das 30-fache, übersteigt.

7. Staubbeutel (1) nach einem der Ansprüche 1 bis 6, **dadurch gekennzeichnet, dass** eine Länge (12) des Abstandselements (6) mindestens 5 mm, vorzugsweise mindestens 10 mm, weiter vorzugsweise mindestens 15 mm, beträgt.

8. Staubbeutel (1) nach einem der Ansprüche 1 bis 7, **dadurch gekennzeichnet, dass** das Abstandselement (6) von einem flexiblen Kunststoff, insbesondere Polypropylen oder einem thermoplastischen Elastomer, gebildet ist.

9. Staubbeutel (1) nach einem der Ansprüche 1 bis 8, **dadurch gekennzeichnet, dass** das Abstandselement (6) luftundurchlässig ist.

10. Staubbeutel (1) nach einem der Ansprüche 1 bis 9, **dadurch gekennzeichnet, dass** das Abstandselement (6) verformbar, insbesondere knickbar, ist.

## Claims

1. Dust bag (1) for a vacuum cleaner (2), comprising
- a collection chamber (4) enclosed by a flexible cover (3), and
- an inflow opening (5) arranged in the cover (3),
the cover (3) being provided with a plurality of perforations, such that a suction air flow, by means of which dirt particles can be sucked through the inflow opening (5) into the collection chamber (4), can escape through the cover (3) from the collection chamber (4),
the perforations having such a small diameter that at least one predominant portion of the dirt particles are prevented from passing through the perforations,
**characterised by**
at least one spacer element (6) which is arranged on the cover (3) and, starting from an outer skirt surface (7) of the cover (3), extends in a direction facing away from the cover (3), such that, when the dust bag (1) is installed in a dust chamber (8) of the vacuum cleaner (2), the cover can be held at least in regions spaced apart from a wall (9) of the dust chamber (8) by means of the action of the spacer element (6), the spacer element (6) being designed so as to be deformable in such a way that it is suitable for locally supporting the cover (3) of the dust bag (1) when it is in an empty state, such that the cover (3) can be held, by means of the spacer element (6), at a distance (14) from a contact surface in an action region of the spacer element (6) and, when the dust bag (1) is in a full state, it being possible for the spacer element (6) to be deformable in such a way that the distance (14) of the cover (3) in the action region of the spacer element (6) is reduced such that the cover of the dust bag rests against the associated wall of the dust chamber of the vacuum cleaner.

2. Dust bag (1) according to claim 1, **characterised by** a plurality of spacer elements (6) which are arranged at least in regions distributed on the cover (3).

3. Dust bag (1) according to claim 2, **characterised in that** at least some of the spacer elements (6) are arranged on the cover (3) in such a way that, together, they form a strip of spacer elements (6).

4. Dust bag (1) according to either claim 2 or claim 3, **characterised in that** spacer elements (6) are arranged at least on a lower face (11) of the cover (3) which, when the dust bag (1) is properly inserted into the dust chamber (8) of the vacuum cleaner (2), faces a base (10) of the dust chamber (8).

5. Dust bag (1) according to any of claims 2 to 4, **characterised in that** spacer elements (6) are arranged at least on one side portion of the cover (3) which, when the dust bag (1) is properly inserted into the dust chamber (8) of the vacuum cleaner (2), faces a side wall of the dust chamber (8).

6. Dust bag (1) according to any of claims 1 to 5, **characterised in that** at least one spacer element (6), preferably all spacer elements (6), are knob-shaped or bristle-shaped, preferably a length (12) of a relevant spacer element (6) exceeding its diameter (13) by at least 10 times, preferably at least 30 times.

7. Dust bag (1) according to any of claims 1 to 6, **characterised in that** a length (12) of the spacer element (6) is at least 5 mm, preferably at least 10 mm, more preferably at least 15 mm.

8. Dust bag (1) according to any of claims 1 to 7, **characterised in that** the spacer element (6) is formed by a flexible plastics material, in particular polypropylene or a thermoplastic elastomer.

9. Dust bag (1) according to any of claims 1 to 8, **characterised in that** the spacer element (6) is impermeable to air.

10. Dust bag (1) according to any of claims 1 to 9, **characterised in that** the spacer element (6) is deformable, in particular bendable.

## Revendications

1. Sac à poussière (1) pour un aspirateur (2), comprenant
- une chambre collectrice (4) entourée d'une enveloppe (3) flexible, et
- une ouverture d'admission (5) disposée dans l'enveloppe (3),
l'enveloppe (3) étant pourvue d'une pluralité de perforations de sorte qu'un flux d'air aspirant, au moyen duquel des particules de saleté peuvent être aspirées dans la chambre collectrice (4) à travers l'ouverture d'admission (5), puisse s'échapper de la chambre collectrice (4) à travers l'enveloppe (3),
les perforations présentant un diamètre si réduit qu'il empêche un passage d'au moins une grande quantité de particules de saleté à travers les perforations,
**caractérisé par**
au moins un élément d'espacement (6) disposé sur l'enveloppe (3), lequel s'étend dans une direction opposée à l'enveloppe (3) à partir d'une surface périphérique (7) extérieure de l'enveloppe (3), de sorte que, au cours d'une installation du sac à poussière (1) dans une chambre à poussière (8) de l'aspirateur (2), l'enveloppe puisse être maintenue au moins par endroits à distance d'une paroi (9) de la chambre à poussière (8) sous l'action de l'élément d'espacement (6), l'élément d'espacement (6) étant réalisé de manière déformable de façon à être adapté pour soutenir de manière localisée l'enveloppe (3) du sac à poussière (1) lorsque celui-ci se trouve dans un état vide, de sorte que l'enveloppe (3) puisse être maintenue, au moyen de l'élément d'espacement (6), à distance (14) d'une surface d'appui, dans une zone de fonctionnement de l'élément d'espacement (6), l'élément d'espacement (6) pouvant être déformé lorsque le sac à poussière (1) se trouve dans un état de remplissage de sorte que la distance (14) de l'enveloppe (3) dans la zone de fonctionnement de l'élément d'espacement (6) soit réduite de manière à ce que l'enveloppe du sac à poussière se pose sur la paroi correspondante de la chambre à poussière de l'aspirateur.

2. Sac à poussière (1) selon la revendication 1, **caractérisé par** une pluralité d'éléments d'espacement (6) disposés de manière répartie au moins par endroit sur l'enveloppe (3).

3. Sac à poussière (1) selon la revendication 2, **caractérisé en ce qu'**au moins une partie des éléments d'espacement (6) est disposée sur l'enveloppe (3) de manière à former ensemble une bande d'éléments d'espacement (6).

4. Sac à poussière (1) selon la revendication 2 ou 3, **caractérisé en ce que** les éléments d'espacement (6) sont disposés au moins sur un côté inférieur (11) de l'enveloppe (3), lequel côté inférieur est tourné vers un fond (10) de la chambre à poussière (8) lorsque le sac à poussière (1) est introduit comme prévu dans la chambre à poussière (8) de l'aspirateur (2).

5. Sac à poussière (1) selon l'une des revendications 2 à 4,
**caractérisé en ce que** les éléments d'espacement (6) sont disposés au moins sur une section latérale de l'enveloppe (3), laquelle section latérale est tournée vers une paroi latérale de la chambre à poussière (8) lorsque le sac à poussière (1) est introduit comme prévu dans la chambre à poussière (8) de l'aspirateur (2).

6. Sac à poussière (1) selon l'une des revendications 1 à 5,
**caractérisé en ce qu'**au moins un élément d'espacement (6), de préférence tous les éléments d'espacement (6), sont réalisés en forme d'ergots ou de brosse, une longueur (12) de chaque élément d'espacement (6) dépassant de préférence le diamètre (13) de celui-ci au moins 10 fois, de préférence au moins 30 fois.

7. Sac à poussière (1) selon l'une des revendications 1 à 6,
**caractérisé en ce qu'**une longueur (12) de l'élément d'espacement (6) est d'au moins 5 mm, de préférence d'au moins10 mm, plus préférablement d'au moins 15 mm.

8. Sac à poussière (1) selon l'une des revendications 1 à 7,
**caractérisé en ce que** l'élément d'espacement (6) est formé par un matériau synthétique souple, en particulier le polypropylène ou un élastomère thermoplastique.

9. Sac à poussière (1) selon l'une des revendications 1 à 8,
**caractérisé en ce que** l'élément d'espacement (6) est imperméable à l'air.

10. Sac à poussière (1) selon l'une des revendications 1 à 9,
**caractérisé en ce que** l'élément d'espacement (6) est déformable, en particulier pliable.
